# EUROPÄISCHE PATENTANMELDUNG

(11) **EP 1 079 178 A1**
(43) Veröffentlichungstag der Anmeldung: **28.02.2001**
(21) Anmeldenummer: 00890234.8
(22) Anmeldetag: 28.07.2000
(51) Int. Cl.: F23M 11/02, F23G 5/44

(54) **Ein- oder Austragsvorrichtung für einen Reaktor, insbesondere zur Abfallverwertung od. dgl.**

(30) Priorität: 25.08.1999 AT 145699
(71) Anmelder: Ragailler, Franz, A-4070 Eferding (AT)
(72) Erfinder: Ragailler, Franz, A-4070 Eferding (AT)
(74) Vertreter: Hübscher, Heiner, Dipl.-Ing.

(57) **Zusammenfassung**

Eine Eintragsvorrichtung (1) für einen Reaktor (2), insbesondere zur Abfallverwertung, weist einen von einer Materialaufgabeeinrichtung (3) ausgehenden und in den Reaktor (2) mündenden Schneckenförderer (4) auf, der zwei unter Zwischenschaltung einer Sperrzelle (7) hintereinandergereihte, in gegenüber der Sperrzelle (7) einerseits und der Materialaufgabeeinrichtung (3) und dem Reaktor (2) anderseits abgedichteten Förderrohren (8, 9) eingesetzte Förderschnekken (5, 6) umfaßt, welche Sperrzelle (7) mit einem gasförmigen Sperrmedium bis zu einem den Reaktorinnendruck übersteigenden Sperrdruck druckbeaufschlagbar ist. . Um eine vor Falschluftzutritt in den Reaktor bzw. Reaktorgasaustritt sichere Reaktorbeschickung zu erreichen, dient zur Druckbeaufschlagung der Sperrzelle (7) ein bezüglich des Reaktorprozesses inertes Sperrmedium und verlaufen die Förderrohre (8, 9) im Fördersinn schräg aufwärts und bilden jeweils endseitig einen über die Förderschnecken (5, 6) vorgezogenen Stopfrohrabschnitt (10, 11).

## Beschreibung

Die Erfindung bezieht sich auf eine Ein- oder Austragsvorrichtung für einen Reaktor, insbesondere zur Abfallverwertung od. dgl., mit einem von einer Materialaufgabeeinrichtung ausgehenden und in den Reaktor mündenden bzw. an den Reaktor anschließenden und in eine Materialaufnahmeeinrichtung auslaufenden Schneckenförderer, der zwei unter Zwischenschaltung einer Sperrzelle hintereinandergereihte, in gegenüber der Sperrzelle einerseits und der Materialaufgabeeinrichtung und dem Reaktor anderseits bzw. der Sperrzelle einerseits und dem Reaktor und der Materialaufnahmeeinrichtung anderseits abgedichteten Förderrohren eingesetzte Förderschnecken umfaßt, welche Sperrzelle mit einem gasförmigen Sperrmedium bis zu einem den Reaktorinnendruck übersteigenden Sperrdruck druckbeaufschlagbar ist.

Bei der Abfallverwertung, die vor allem durch eine Pyrolyse der Abfallprodukte erfolgt, geht es, abgesehen von der Beseitigung und der Heizwertnutzung des Abfalls, vor allem auch um die Rückgewinnung der Rohstoffe, insbesondere der Kohlenwasserstoffprodukte, wobei zur Durchführung der Pyrolyseverfahren Reaktoren mit beheizbaren Reaktorbehältern vorgesehen sind, in denen der Abfall unter Luftabschluß thermisch zersetzt wird. Wesentlich für den Erfolg der Pyrolyse ist dabei, daß weder beim Materialeintrag noch beim Materialaustrag in bzw. aus dem Reaktor Frischluft bzw. Sauerstoff in den Reaktor eindringt und zu unerwünschten Verbrennungen oder anderen chemischen Reaktionen führt. Um dies zu verhindern, werden bisher als Ein- oder Austragsvorrichtungen Doppelschleusen oder Schiebervorrichtungen eingesetzt, die allerdings durch die materialbedingten Verunreinigungen der Dichtflächen die Dichtheit während einer längeren Betriebsdauer nicht gewährleisten können, so daß trotz aller Wartungsintensität über diese Dichtschleusen und Schieber Falschluft in den Reaktor eindringen bzw. wertvolles Reaktorgas aus dem Reaktor entweichen konnte. Darüber hinaus erfordern diese Doppelschleusen und Schieber aufwendige Absaug- oder Spüleinrichtungen für die sich im Schleusenhohlraum befindende Luft und es ist grundsätzlich nur ein taktweises Beschicken des Reaktors bzw. ein taktweises Austragen des Reaktormaterials möglich.

Aus der DE 40 07 578 A ist auch schon eine Beschickungsvorrichtung mit einem Schneckenförderer bekannt, der zwei unter Zwischenschaltung einer mit einem gasförmigen Sperrmedium druckbeaufschlagbaren Sperrzelle hintereinandergereihte Förderschnecken aufweist. Allerdings handelt es sich hier um eine Vorrichtung zum Beschicken einer Brennkammer eines Heizkessels od. dgl., so daß ein Luftzutritt in den Heizkessel keine Rolle spielt und die Sperrzelle mit ihrer Druckluftbeaufschlagung nur eine Rückbrandsicherung darstellt.

Schneckenförderer, die an sich einen kontinuierlichen Betrieb erlauben, sind bisher als Ein- oder Austragsvorrichtung ungeeignet, da sich die gewünschte Gasdichtheit bei der Materialförderung trotz verhältnismäßig langer Förderschnecken nicht erreichen läßt.

Der Erfindung liegt daher die Aufgabe zugrunde, eine Ein- oder Austragsvorrichtung der eingangs geschilderten Art zu schaffen, die eine vor Falschluftzutritt bzw. Gasaustritt sichere Beschickung bzw. einen entsprechend sicheren Materialaustrag auch bei kontinuierlichem Betrieb gewährleistet.

Die Erfindung löst diese Aufgabe dadurch, daß zur Druckbeaufschlagung der Sperrzelle ein bezüglich des Reaktorprozesses inertes Sperrmedium, vorzugsweise Dampf, dient und die Förderrohre im Fördersinn schräg aufwärts verlaufen und jeweils endseitig einen über die Förderschnecken vorgezogenen Stopfrohrabschnitt bilden.

Durch diese einfache Maßnahme wird das Eindringen von Falschluft zusammen mit dem Eintragsmaterial genauso sicher verhindert wie das Austreten von Reaktorgas durch die Fördervorrichtung. Dabei kann der Schneckenförderer gleichwertig als Eintragsvorrichtung oder als Austragsvorrichtung für den Reaktor dienen, wozu lediglich bei der Eintragsvorrichtung der Schneckenförderer von einer geeigneten Materialaufgabeeinrichtung, beispielsweise einem Abfallbunker, ausgeht und über die Sperrzelle den Reaktor mit dem Bunkermaterial beschickt oder bei der Austragsvorrichtung der Schneckenförderer an die entsprechende Austragsöffnung des Reaktors anschließt und über die Sperrzelle in eine geeignete Materialaufnahmeeinrichtung für das Austragsmaterial ausfördert. Als Sperrmedium eignen sich für den Reaktorprozess unbeachtliche Gase, speziell aber aus wirtschaftlichen Gründen Wasserdampf. Durch den schrägen Verlauf der Förderrohre und den den Förderschnecken nachgeordneten Stopfrohrabschnitten wird bei der Materialförderung das Material im schneckenfreien Stopfrohrabschnitt komprimiert, so daß ein Pfropfen entsteht, der einen weitgehend gasdichten Abschluß ergibt und die Sperrwirkung der Sperrzelle unterstützt. Die Sperrzelle übernimmt dabei den Ausgleich zwischen dem gegebenen radialen Versatz der Förderrohre und wirkt als Materialübergabe von dem einen Förderrohr zum anderen. Es ist sichergestellt, daß weder Reaktorgas aus dem Reaktor austritt noch Falschluft in den Reaktor eintritt und auch möglichst wenig Sperrmedium dem Reaktorgas zugemischt wird.

In der Zeichnung ist der Erfindungsgegenstand an Hand eines Anlagenschemas einer Eintragsvorrichtung für einen Reaktor näher veranschaulicht.

Eine Eintragsvorrichtung 1 zum Beschicken eines Reaktors 2 für die Abfallverwertung besteht aus einem von einer Materialaufgabeeinrichtung 3 ausgehenden und in den Reaktor 2 mündenden Schneckenförderer 4, der zwei hintereinandergereihte Förderschnecken 5, 6 umfaßt. Diese Förderschnecken 5, 6 sind unter Zwischenschaltung einer Sperrzelle 7 in gegenüber der Sperrzelle 7 einerseits und der Materialaufgabeeinrichtung 3 und dem Reaktor 2 anderseits abgedichteten Förderrohren 8, 9 eingesetzt, welche Förderrohre 8, 9 im Fördersinn (Pfeile F) schräg aufwärts verlaufen und jeweils endseitig über die Förderschnecken 5, 6 vorgezogene Stopfrohrabschnitte 10, 11 bilden, um durch die beim Fördern entstehenden Materialpfropfen einen gasdichten Abschluß der Förderrohre zu erreichen. Zusätzlich wird zur sicheren Verhinderung eines Falschluftzutrittes bzw. eines Reaktorgasaustrittes bei der Reaktorbeschickung die Sperrzelle 7 über eine entsprechende Gaszufuhr 12 oder Verdüsungseinrichtung 13 mit einem bezüglich des Reaktorprozesses inerten gasförmigen Sperrmedium beaufschlagt und unter einem den Reaktorinnendruck übersteigenden Sperrdruck gehalten, wobei die Druckbeaufschlagung der Sperrzelle 7 auf einfache Weise in Abhängigkeit eines den Reaktorinnendruck erfassenden Druckgebers gesteuert werden kann.

## Patentansprüche

1. Ein- oder Austragsvorrichtung (1) für einen Reaktor (2), insbesondere zur Abfallverwertung od. dgl., mit einem von einer Materialaufgabeeinrichtung (3) ausgehenden und in den Reaktor (2) mündenden bzw. an den Reaktor anschließenden und in eine Materialaufnahmeeinrichtung auslaufenden Schnekkenförderer (4), der zwei unter Zwischenschaltung einer Sperrzelle (7) hintereinandergereihte, in gegenüber der Sperrzelle (7) einerseits und der Materialaufgabeeinrichtung (3) und dem Reaktor (2) anderseits bzw. der Sperrzelle einerseits und dem Reaktor und der Materialaufnahmeeinrichtung anderseits abgedichteten Förderrohren (8, 9) eingesetzte Förderschnecken (5, 6) umfaßt, welche Sperrzelle (7) mit einem gasförmigen Sperrmedium bis zu einem den Reaktorinnendruck übersteigenden Sperrdruck druckbeaufschlagbar ist, dadurch gekennzeichnet, daß zur Druckbeaufschlagung der Sperrzelle (7) ein bezüglich des Reaktorprozesses inertes Sperrmedium, vorzugsweise Dampf, dient und die Förderrohre (8, 9) im Fördersinn schräg aufwärts verlaufen und jeweils endseitig einen über die Förderschnecken (5, 6) vorgezogenen Stopfrohrabschnitt (10, 11) bilden.
